# FASCICULE DE BREVET EUROPEEN

(11) **EP 3 944 847 B1**
(45) Date de publication et mention de la délivrance du brevet: **31.01.2024**
(21) Numéro de dépôt: 21188033.1
(22) Date de dépôt: 27.07.2021
(51) Int. Cl.: A61G 7/10

(54) **DISPOSITIF D'AIDE AUX PERSONNES À MOBILITÉ RÉDUITE**
HILFSVORRICHTUNG FÜR PERSONEN MIT EINGESCHRÄNKTER MOBILITÄT
DEVICE FOR ASSISTING PERSONS WITH REDUCED MOBILITY

(30) Priorité: 31.07.2020 CH 9622020
(43) Date de publication de la demande: 02.02.2022
(73) Titulaire: Fair & Square Sàrl, 1350 Orbe (CH)
(72) Inventeur: Elhajhasan, Amir, 1400 Yverdon-les-Bains (CH); Jacot, Stéphanie, 1400 Yverdon-les-Bains (CH)
(74) Mandataire: P&TS SA (AG, Ltd.)

(56) Documents cités:
- GB-A- 2 127 981
- US-A1- 2004 189 071
- US-A1- 2007 067 905
- US-A1- 2012 023 661

## Description

### Domaine technique

La présente invention concerne un dispositif d'aide aux personnes à mobilité réduite. Il s'agit en particulier d'aider les personnes à se relever en cas de chute à leur domicile, avec un minimum d'effort. Le dispositif peut en outre être utilisé par un tiers soit à domicile, soit en milieu hospitalier.

### Etat de la technique

De nombreux dispositifs sont connus pour assister les personnes à mobilité réduite, soit pour leur permettre de conserver leur autonomie, soit pour faciliter les efforts de tiers qui leur portent assistance au quotidien. En particulier, les personnes âgées vivant seules à leur domicile sont vulnérables en cas de chute. Les personnes plus jeunes mais en situation de handicap, momentané ou permanent, peuvent elles aussi avoir besoin d'une assistance pour se relever si elles se retrouvent à terre. Si une tierce personne est présente, elle peut aider le patient à se relever, parfois au prix de gros efforts physiques qui peuvent être préjudiciables à la santé de cette tierce personne, d'autant plus pour les patients en surpoids. Les risques de perte d'équilibre ou de mauvaises manipulations lors du relevage du patient ne sont en outre pas nuls. L'aide directe d'une tierce personne peut être de plus mal supportée par les patients qui préfèrent pouvoir se débrouiller seuls.

Il est par conséquent indispensable de leur offrir un dispositif à la fois maniable, stable et robuste, qui leur permette de se sortir de toute situation inconfortable ou dangereuse. Un tel dispositif doit pouvoir être adaptable à un maximum de situations et de personnes, y compris les personnes en surpoids. Cependant, la robustesse nécessaire à ces dispositifs est souvent préjudiciable à leur maniabilité ou restreint leur champ d'application. Les systèmes les plus robustes se révèlent peu adaptés dans certaines circonstances du fait de leur encombrement, du manque d'accessibilité ou d'un manque de débattement des éléments mobiles.

Que le patient soit à domicile où en milieu hospitalier ou dans un institut médicalisé, son besoin d'autonomie doit pouvoir être satisfait, au moins en partie. S'il bénéficie d'un espace propre telle qu'une chambre ou un appartement, il doit pouvoir se relever ou se déplacer sans l'aide systématique du personnel médical. Le dispositif d'assistance mis à sa disposition doit en outre permettre l'intervention facile d'une tierce personne, faisant partie notamment du personnel médical. En milieu hospitalier ou en institution médicalisée, les coûts d'équipement, l'encombrement du matériel ainsi que la diversité des différents dispositifs utilisés représentent un enjeu majeur. En fonction des manipulations à entreprendre, plusieurs types de dispositifs peuvent être nécessaires, notamment s'il s'agit de transférer un patient, de le relever, ou de simplement le déplacer. Dans ces conditions, un dispositif spécifiquement adapté à l'autonomie du patient et ne permettant pas de satisfaire aux autres besoins du corps médical est à proscrire. Il convient en particulier de de ne pas augmenter le nombre et/ou la diversité des dispositifs d'assistance à la personne présents dans l'institution médicalisée. Il convient de préférence d'en réduire le nombre et/ou la diversité tout en permettant une plus grande flexibilité d'utilisation. En l'occurrence, il convient de satisfaire l'autonomie du patient, tout en permettant de manière adéquate de multiples manipulations de la part du personnel soignant ou accompagnant.

Le document FR3086168 décrit un mini élévateur pour personne handicapée. Il comporte une assise mobile en hauteur le long d'un mat, sur laquelle s'installe le patient en disposant ses jambes de part et d'autre du mat. Un tel dispositif, s'il permet de faciliter le transfert d'une personne handicapée depuis un fauteuil roulant vers un autre endroit, n'est pas adapté au relevage d'une personne à terre. Le document GB2344579 propose un dispositif alternatif permettant d'installer un patient dans un fauteuil roulant mais restant inadapté à son relevage en cas de chute à terre.

Le document US 2015035333 propose un siège amovible, pouvant être séparé de son support et disposé sous le patient avant d'être à nouveau associé au support. Une telle disposition oblige à de nombreuses manipulations, notamment pour repositionner le support par rapport au siège une fois que le patient est dessus.

Le document GB2492837 décrit un dispositif portable permettant de relever un patient à terre, comprenant une assise souple tendue entre deux bras et pouvant être levée une fois le patient installé dessus. Le dispositif n'est cependant pas aisément mobile, des bras télescopiques doivent être déployés pour assurer sa stabilité, ce qui oblige le patient à plusieurs manipulations avant de pouvoir se relever. Il doit en outre pouvoir se déplacer jusqu'au dispositif pour pouvoir en bénéficier. Un tel dispositif nécessite le plus souvent l'intervention d'un tiers et ne donne pas au patient toute l'autonomie attendue.

Le document US2012104818 décrit une structure tubulaire montée sur roues et ayant une assise mobile en hauteur sur trois points de contact pour plus de robustesse. Le siège ainsi entouré de la structure tubulaire et des dispositifs de levage reste peu accessible pour une personne à terre, qui doit se placer dans l'axe de du siège pour pouvoir s'y installer. Le document US2007067905 décrit un autre dispositif d'assistance.

### Bref résumé de l'invention

Un but de la présente invention est de proposer un dispositif à la fois maniable et robuste et adapté à une utilisation autonome de la part du patient. En particulier, un but de la présente invention est de proposer un dispositif d'assistance aux personnes à mobilité réduite de sorte qu'elles puissent l'utiliser en complète autonomie, le dispositif étant facilement accessible et utilisable sans l'aide d'un tiers.

Un autre but de l'invention est de proposer un dispositif d'assistance adapté à plusieurs utilisations, qui peuvent impliquer une autre personne que le patient ou pas. En particulier, le présent dispositif peut être utilisé par le patient de manière autonome, aussi que par une tierce personne. Le dispositif selon la présente invention est ainsi adaptable ou modulable selon l'environnement et les utilisations. Plus particulièrement le dispositif selon la présente invention peut être adapté pour un usage exclusivement hospitalier ou d'institutions médicalisées à l'attention des personnels soignants. Il peut être destiné à un usage mixte en milieu hospitalier ou à domicile, permettant à la fois l'intervention du personnel médical et l'autonomie du patient. Il peut en outre être adapté à un usage exclusivement personnel, à domicile et en totale autonomie. Un objectif de la présente invention est de proposer une dispositif d'assistance modulable en fonction des applications ou des circonstances.

Selon l'invention, ces buts sont atteints par le dispositif d'assistance revendiqué. Il comprend un mât unique, laissant libre le pourtour du siège fixé au mât, permettant une accessibilité maximale à l'assise. Le siège est fixé au mât par une partie de son dossier, laissant sa partie inférieure libre de sorte à en améliorer son amplitude de débattement. L'assise du siège peut ainsi descendre jusqu'au sol. L'armature du siège est conçue de sorte à préserver la robustesse nécessaire tout en améliorant l'ergonomie et l'adéquation du dispositif à de nombreuses situations différentes.

Cette solution présente notamment l'avantage par rapport à l'art antérieur de rendre au patient en situation de mobilité réduite plus d'autonomie.

Le dispositif d'assistance selon la présente description est en outre adaptable à plusieurs applications différentes et à divers environnements, incluant les habitations personnelles, les milieux hospitaliers et les maisons médicalisées. Il est à cet effet modulable, en particulier pour ce qui concerne l'assise. Le dispositif d'assistance selon la présente description permet ainsi des fonctions de transfert de patient autant que de relevage de patient.

Pour les besoins de la présente description, le terme « patient » désigne toute personne en situation de mobilité réduite, qu'elle soit hospitalisée ou non, indépendamment des causes du manque de mobilité. La mobilité réduite se traduit notamment par des difficultés à se relever d'un siège ou à s'y installer, à se maintenir debout pour se déplacer d'un endroit à un autre, à se baisser ou à s'asseoir. Elle se traduit en outre par une incapacité à se relever sans aide en cas de chute au sol. Le présent dispositif d'assistance procure donc soutient et confort pour les déplacements du patient, ainsi qu'une assistance qui peut se révéler vitale dans le cas de patients isolés.

### Brève description des figures

Des exemples de mise en oeuvre de l'invention sont indiqués dans la description illustrée par les figures suivantes :
- Figure 1 : Exemple de dispositif selon un mode de réalisation de la présente invention.
- Figures 2a, 2b, 2c : Détails de la structure du siège.
- Figures 2d, 2e: détails de la structure du siège selon un autre mode de réalisation
- Figures 3a, 3b : Détails de la structure du châssis.
- Figure 4: Exemple de dispositif selon un second mode de réalisation de la présente invention.
- Figure 5 : Exemple de dispositif selon un troisième mode de réalisation de la présente invention.
- Figure 6 : détails du moyen de maintien de l'assise
- Figure 7 : dispositif d'assistance présenté dans une configuration particulière.

### Exemple(s) de mode de réalisation de l'invention

Le dispositif d'assistance **1** selon la présente invention est présenté à la figure 1. Il comporte un châssis **2** surmonté d'un mât unique **3** sur lequel est fixé un siège **4.** Le châssis **2** comporte au moins deux longerons **21** réunis par une traverse **22.** La traverse **22,** en plus de maintenir les deux longerons **21,** sert de support au mât **3,** qui y est fixé en son milieu. La traverse **22** peut être disposée à peu près au milieu des deux longerons **21** de sorte que les quatre extrémités des deux longerons se trouvent à peu près à égale distance du mât **3.** Alternativement, la traverse **22** peut être disposée à l'extrémité des deux longerons **21** de telle sorte que l'ensemble formé par la traverse **22** et les longerons forme un U.

la traverse **22** peut être disposée de manière excentrée par rapport aux longerons **21** et à distance de leur extrémité. La traverse **22** peut par exemple rejoindre les longerons **21** environ au tiers ou environ au quart de leur longueur, ou à tout autre endroit excentré. Les longerons **21** présentent ainsi chacun une portion longue **21a** et une portion courte **21b** par rapport à la traverse **22.** La longueur relative des portions longue **21a** et courte **21b** peut être adaptée en fonction des besoins. La portion la plus longue des longerons **21** est de préférence orientée du même côté du mât **3** que le siège **4.**

Le siège **4** comporte un dossier **41** et une assise **42** solidaire du dossier **41.** Les détails du siège **4** sont présentés aux figures 2a et 2b. Selon un mode de réalisation, le dossier **41** comprend un fond **410** associé à au moins 2 armatures latérales **410a, 410b** et au moins une, voire au moins deux, armatures centrales **411a, 411b.** Les armatures latérales **410a, 410b** sont chacune solidaires, à leur extrémité inférieure, d'un axe **420a, 420b** disposé à angle droit avec l'armature correspondante. Les armatures latérales **410a, 410b** sont constituées de sorte à maintenir les axes **420a, 420b** parallèles l'un à l'autre. les axes **420a, 420b** permettent de maintenir l'assise **42** du siège qui peut être une assise souple de tissu ou de cuir ou de caoutchouc ou faite d'un polymère synthétique. L'assise **42** est ainsi disposée entre les axes **420a, 420b.** Elle est de préférence lâche, de sorte à descendre sous le niveau des axes **420a, 420b** qui la soutiennent. En particulier, l'assise **42** descend sous le niveau des axes **420a, 420b** d'une distance de l'ordre de 1 à 6 cm, telle qu'environ 3, 4 ou 5 cm. De cette manière, l'assise **42** peut aisément être mise en contact avec le sol. L'épaisseur de l'assise **42** est en outre suffisamment fine pour limiter, voire éviter, tout obstacle pour le patient à terre. En particulier, le patient à terre peut facilement se glisser sur l'assise une fois qu'elle est en position basse. L'épaisseur de l'assise est à cette fin de préférence inférieure à 1 cm, de préférence inférieure à 5 mm. L'assise **42** peut avoir une épaisseur de l'ordre de 1 à 2 mm. La matière en est choisie de sorte à être compatible avec les exigences d'hygiènes et de résistance des milieux médicaux. Elle peut être par exemple en polymère synthétique, tel que du PVC. Elle est avantageusement renforcée d'une armature intégrée souple. De préférence, l'assise souple n'est pas élastique.

Les armatures latérales **410a, 410b** sont orientées parallèlement au mât 3. Un aspect important de l'architecture du siège est sa robustesse. En particulier, lorsqu'un patient s'installe sur l'assise **42,** la force de gravité tend à rapprocher les axes **420a, 420b** l'un vers l'autre sous l'effet du poids du patient. Pour le confort et la sécurité du patient il est important que les axes **420a, 420b** restent parallèles l'un à l'autre y compris dans le cas où une lourde charge est disposée sur l'assise. A cet effet, les axes **420a, 420b** peuvent être des tubes d'acier suffisamment robustes pour que leur déformation reste minimale ou nulle. Leur point d'attachement au dossier **41,** au moyen des armatures latérales **410a, 410b,** reste cependant crucial pour la rigidité de l'ensemble. Pour les raisons d'accessibilité invoquées plus haut, il est important que l'assise soit libre de toute entrave, ce qui interdit la présence d'un renfort disposé entre les axes **420a, 420b.**

Les armatures latérales **410a, 410b** sont arrangées de sorte à limiter les déformations du siège **4** tout en préservant la légèreté du dispositif 1. Selon un arrangement possible, les armatures latérales **410a, 410b** prennent chacune la forme d'une plaque longitudinale de faible épaisseur, comprise entre 0,5 ml et environ 2 cm. La largeur de la plaque est orientée selon l'axe **420a, 420b** auquel l'armature latérale est connectée de sorte à en augmenter la surface de contact. La tranche de l'armature latérale peut ainsi être associée par soudage à la surface de l'axe **420a, 420b** correspondant. Alternativement, la tranche de l'armature latérale peut être insérée dans l'axe **420a, 420b** pour en renforcer la cohésion. Selon d'autres variantes possibles les axes **420a, 420b** peuvent être fixés sur l'une des faces intérieure ou extérieure des plaques longitudinales plutôt que sur leur tranche inférieure. Les termes « intérieur » et « extérieur » définissent les orientations usuelles couramment admises de l'homme de métier. Les faces intérieures des plaques utilisées comme armatures latérales **410a, 410b** sont orientées vers l'intérieur de la structure du siège **4** et se font face l'une l'autre. Les faces extérieures des plaques utilisées comme armatures latérales **410a, 410b** sont orientées vers l'espace extérieur du siège **4.**

La largeur de telles plaques est adaptée en fonction de la résistance requise. Elle peut être comprise par exemple entre environ 3 ou 4 cm et plus de 10 cm, voir plus de 15 cm environ. Il n'est cependant pas nécessaire que la largeur de telles plaques soit uniforme. Les plaques utilisées comme armatures latérales **410a, 410b** peuvent avantageusement être plus larges à leur base, point d'attache avec les axes **420a, 420b,** qu'à leur extrémité opposée.

Le fond **410** du dossier **41** peut être soudé ou vissée sur une tranche longitudinale des plaques, de sorte que la largeur des plaques forme un angle droit avec le fond **410.** En d'autres termes, la largeur de chacune des plaques utilisées comme armatures latérales **410a, 410b** s'inscrit dans un plan perpendiculaire au fond **410** du dossier **41** et comprenant chacun un des deux axes **420a, 420b.** Bien que les armatures latérales puissent être fixées au fond **410** par tout moyen adéquat tel que soudure ou vissage ou équivalent, les armatures latérales peuvent être obtenues par pliage, sous une presse adaptée, d'une plaque unique permettant de former le fond **410** et les armatures latérales **410a, 410b** en une seule pièce. Les plaques servant d'armatures latérales **410a, 410b,** peuvent être disposées au contact des bords extérieurs du fond **410** ou bien en retrait par rapport aux bords extérieur du fond **410.** Dans le cas où les plaques sont disposées en retrait par rapport aux bords latéraux du fond **410,** la lèvre qui en résulte peut être rabattue sur la face extérieure de la plaque, de manière à recouvrir la plaque, soit partiellement soit totalement. Selon cette disposition, les armatures latérales **410a, 410b** sont renforcées. De surcroit, les rebords du fond **410** une fois rabattus sur les armatures latérales **410a, 410b** peuvent y être fixés par soudure ou vissage ou sertissage de sorte à consolider davantage l'assemblage.

Alternativement ou en plus, la façade **412** peut être dimensionnée pour dépasser des armatures latérales **410a, 410b** de sorte à laisser une lèvre saillir vers la tranche du dossier **41** (figure 2c). A l'instar du fond **410,** la lèvre de la façade peut être rabattue sur la face extérieure de l'armature latérale **410a, 410b,** de manière à la recouvrir, soit partiellement soit totalement.

Selon un mode de réalisation, le fond **410** et la façade **412** sont tous deux dimensionnées de sorte à laisser saillir des lèvres de part et d'autre des armatures latérales **410a, 410b,** qui restent ainsi en retrait par rapport aux bords extérieurs du dossier. Une plaque de finition ou un revêtement peuvent être ajoutés pour combler l'espace entre les lèvres du fond **410** et de la façade et masquer les armatures latérales. Le fond **410** et la façade **412** peuvent en outre être dimensionnées de sorte que leur hauteur soit supérieure à la longueur des armatures latérales et centrales, de sorte à pouvoir être repliées sur le champ du dossier dans les partie haute et basse (figure 2c).

Les armatures latérales sont en outre maintenues par une façade **412** du dossier **41,** disposée parallèlement au fond **410.** De la sorte, toute déformation des armatures latérales vers l'intérieur du siège **4,** sous l'effet du poids du patient, est contrecarrée. La façade **412** peut être soudée sur la tranche longitudinale des plaques encore libre, opposée à celle déjà associée au fond **410.** Elle peut alternativement être vissée ou maintenue par tout moyen adéquat. Il résulte de cette structure que le dossier **41** du siège **4** est globalement creux, et par conséquent léger. L'ensemble formé par les axes **420a, 420b,** les armatures latérales **410a, 410b,** le fond **410** et la façade **412** reste cependant très robuste.

Le fond **410,** les armatures latérales **410a, 410b,** les axes **420a, 420b,** la façade **412** et la ou les armatures centrales **411a, 411b,** peuvent être intégralement métalliques. Alternativement, l'un ou plusieurs de ces éléments peuvent être en matériau non métallique, tel qu'un polymère dur, un plastique. En l'occurrence l'un ou l'autre du fond **410** et de la façade **412** ou les deux peuvent être en plastique.

Selon un mode de réalisation, l'ensemble formé par le fond **410,** la façade **412** et les armatures latérales **410a, 410b,** peut être intégralement ou partiellement recouvert ou encapsulé d'un matériau protecteur et/ou esthétique tel qu'un plastique dur ou souple.

Les axes **420a, 420b** sont typiquement des tubes cylindriques métalliques d'un diamètre suffisant pour résister au poids d'un patient. Leur diamètre peut par exemple varier de 1 cm environ à 2 ou 3 cm selon le matériau utilisé et son épaisseur. Leur longueur est adaptée à une assise confortable et sécurisée du patient. Elle peut varier de 30 cm environ à 50 cm environ. L'extrémité des axes **420a, 420b** liés aux armatures latérales peut être incluse dans la façade **412,** ce qui permet d'accroitre la robustesse de l'ensemble et son esthétique. En outre, une plaque inférieure peut être disposée à la base du dossier **41** (non représentée) d'un axe à l'autre, permettant à la fois de clore l'ouverture restante entre le fond **410** et la façade **412** et de consolider davantage l'ensemble. Alternativement ou en plus, des entretoises peuvent être disposées dans l'épaisseur du dossier **41** entre les deux armatures latérales **410a, 410b** pour en minimiser les éventuelles déformations.

Le siège **4** est tenu au mât **3** par son dossier **41.** A cet effet, le dossier **41** comporte au moins une armature centrale **411,** de préférence deux armatures centrales **411**a, **411b,** orientées parallèlement au mât **3** et disposées dans l'épaisseur du dossier **41,** c'est-à-dire entre le fond **410** et la façade **412.** La ou les armatures centrales **411a, 411b** peuvent prendre la forme de plaques identiques à celles utilisées comme armatures latérales **410a, 410b.** D'autres formes peuvent néanmoins être envisagées, telles qu'un tube de section carrée ou rectangulaire. La ou les armatures centrales **411a, 411b** comportent au moins un point de fixation **413a, 413b** au mât **3.** Un tel point de fixation **413a, 413b** peut par exemple prendre la forme d'une bride enserrant l'armature centrale **411a, 411b** et traversant le fond **410** du dossier **41** pour se fixer au mât **3.** Une telle bride en forme de U peut ainsi être fixée au mât **3** par ses deux extrémités libres, par soudage ou vissage ou tout autre moyen adéquat, tout en maintenant la ou les armatures centrales **411a, 411b** du dossier **41.** Alternativement, la ou les armatures centrales **411a, 411b** sont directement vissées au mât central **3** au niveau des points de fixation **413a, 413b.** De préférence, la ou les armatures centrales **411a, 411b** comportent au moins deux points d'attache au mât **3,** lesquels peuvent être répartis de façon optimale le long des armatures centrales pour assurer à la fois robustesse et rigidité au dossier **41** du siège **4.** En l'occurrence les points de fixation **413a, 413b** peuvent être disposés sur une armature centrale **411a, 411b** à environ un tiers et environ deux tiers de sa hauteur, ou à environ un quart et environ trois quarts de sa hauteur. De sorte à laisser libre la partie inférieure du dossier **41,** pour permettre à l'assise **42** de venir au contact du sol, les points d'attache **413a, 413b** sont de préférence disposés sur la partie supérieure de la ou des armatures centrales **411a, 411b,** correspondant à la moitié ou aux deux tiers de leur longueur.

Alternativement, les armatures centrales **411a, 411b** peuvent être fixées au mât **3** par des goujons traversants (non représentés), notamment dans le cas où les armatures centrales **411a, 411b** sont tubulaires.

Les armatures centrales **411a, 411b,** à l'instar des armatures latérales sont en contact à la fois avec le fond **410** et la façade **412** du dossier **41,** ce qui limite leur déformation. Dans le cas où le dossier **41** comporte plusieurs armatures centrales **411a, 411b,** elles peuvent être reliées les unes aux autres, ou l'une à l'autre, par des éclisses transversales, rigidifiant davantage l'ensemble. Des éclisses transversales peuvent en outre être prévues entre les armatures centrales **411a**, **411b** et les armatures latérales **410a, 410b.**

Le siège **4** est avantageusement pourvu d'accoudoirs **43** sur lesquels le patient peut prendre appui pour se positionner sur l'assise **42** du siège **4.** Les accoudoirs **43** doivent par conséquent être eux-mêmes robustes et supporter le poids du patient. Il convient notamment qu'ils ne s'affaissent pas sous le poids du patient, et qu'ils ne se décalent pas, soit vers l'intérieur soit vers l'extérieur du sièges **4** sous les efforts du patient pour se hisser sur l'assise **42.** Les accoudoirs sont avantageusement fixés aux armatures latérales **410a, 410b** du dossier **41,** dont la rigidité et la robustesse permettent de soutenir les efforts du patient. A cet effet, chaque armature latérale **410a, 410b,** peut être pourvue sur sa face extérieure d'un bouton de liaison **414a, 414b,** permettant de connecter un accoudoir **43.** Chaque bouton de liaison **414a, 414b** met en commun avec l'armature latérale **410a, 410b** correspondante une surface suffisamment importante pour limiter ou éviter les éventuels devers dus aux effets de levier de l'accoudoir **43** lors des efforts du patient. Les boutons de liaisons **414a, 414b** ne se limitent donc pas à des axes pivots fixés à l'armature latérale **410a, 410b.** Ils prennent par exemple la forme d'un cylindre dont l'une des faces est fixée ou intégrée à l'armature latérale **410a, 410b.** Le cylindre peut ainsi occuper toute la largeur de la plaque servant d'armature latérale **410a, 410b.** Les effets de levier résultant des efforts appliqués aux accoudoirs **43** sont ainsi minimisés voire annulés. La plaque utilisée comme armature latérale **410a, 410b** peut présenter une largeur accrue au niveau des boutons de liaison **414a, 414b** de sorte à pouvoir augmenter le diamètre des boutons de liaison **414a, 414b** et par conséquent la surface de contact avec les armatures latérales correspondantes **410a, 410b.** Un tel arrangement est illustré par les figures 2a et 2b. Les boutons de liaison **414a, 414b** peuvent être intégrés dans l'épaisseur des armatures latérales **410a, 410b.** Dans ce cas, les armatures latérales **410a, 410b** sont percées d'un trou de diamètre adéquat pour accueillir les boutons de liaison **414a, 414b,** lesquels peuvent être enchâssés dans l'épaisseur de l'armature latérale **410a, 410b,** puis éventuellement soudés ou rivetés. Alternativement, les boutons de liaison peuvent être directement soudés sur la surface extérieure des armatures latérales ou vissés dans les armatures latérales **410a, 410b.**

Les accoudoirs **43** sont avantageusement escamotables pour faciliter l'accès du patient à l'assise **42.** Les accoudoirs peuvent par exemple être pivotés vers le haut, d'une position permettant de prendre appui, vers une position escamotée. Une telle position escamotée correspond par exemple à une orientation de l'accoudoir parallèle à l'axe longitudinal de l'armature latérale, dans le plan formé par le dossier **41** du siège. La position permettant de prendre appui correspond typiquement à une orientation des accoudoirs **43** parallèle aux axes **420a, 420b** de l'assise **42.** Les boutons de liaison **414a, 414b** sont agencés de manière à permettre la rotation des accoudoirs **43** depuis l'une des positions d'appui et escamotée vers l'autre. Ils peuvent par exemple comprendre un axe de rotation autour duquel peut pivoter l'accoudoir **43** correspondant et une lumière permettant le passage de l'accoudoir **43** entre les deux positions d'appui et escamotée. Alternativement, les boutons de liaison **414a, 414b** sont montés mobiles en rotation dans les armatures latérales **410a, 410b,** de sorte à permettre le pivotement des accoudoirs **43.**

D'autres variantes du siège, et en particulier du dossier, sont possibles. Les figures 2d et 2e montrent un dossier similaire à celui des figures 2a, 2b et 2c, à la différence que la façade **412** et les armatures centrales **411a', 411b'** ou les armatures latérales **410',** ou l'ensemble des armatures centrales et latérales sont moulées d'un bloc avec la façade **412,** ou bien avec le fond **410.** L'ensemble peut être par exemple coulée en aluminium, ou en fonte d'aluminium. Le temps de fabrication est amoindri et la robustesse est meilleure. Le poids du siège n'en est pas entaché outre mesure. A l'instar de la version décrite ci-dessus, des points de fixation **413a', 413b'** peuvent être prévus directement dans le moulage. L'homme de métier comprend que les éléments assemblés par soudage, vissage, rivetage, enchâssage décrits plus hauts, peuvent alternativement faire parti d'un ensemble moulé ou coulé en un seul bloc.

Le châssis **2,** à l'instar du siège **4,** est agencé de sorte à rester léger tout en conservant la robustesse nécessaire aux besoins. Les détails sont visibles aux figures 3a et 3b. La traverse **22** comporte un fond **221a,** deux pans latéraux **221b** et un dessus **221c,** de telle sorte que la traverse **22** est globalement creuse. Au moins une éclisse, voire deux éclisses **222a, 222b** sont disposées entre le fond **221a** et le dessus **221c** de la traverse **22.** La ou les éclisses **221a, 221b** peuvent être soudées ou vissées à la fois au fond **221a** et au dessus **221c** de la traverse **22** de sorte à en maintenir l'intégrité. Les pans latéraux de la traverse **22** peuvent également être fixés aux éclisses **222a, 222b** pour une meilleure robustesse. L'ensemble constitué du fond **221a,** des pans latéraux **221b** et du dessus **221c** de la traverse **22,** tous solidaires, forme une structure creuse. Les éclisses **222a, 222b** servent d'encrage pour le mât **3,** qui peut y être vissé à travers le dessus **221c** de la traverse **22.** De préférence, les éclisses **222a, 222b** comportent chacune au moins un trou, de préférence deux trous, permettant le passage de vis ou de boulons à travers la traverse **22** de sorte à visser le mât **3** depuis le fond **221a** de la traverse **22.** Le fond **221a,** les pans latéraux **221b** et le dessus **221c** de la traverse **22** peuvent être fixés et/ou intégrés aux longerons **22** par leurs extrémités. Les longerons **22** sont également creux, comme représenté à la figure 3b.

D'autres variantes de châssis sont possibles. En particulier, une ou plusieurs des éclisses mentionnées ci-dessus peuvent directement moulées avec la traverse ou les longerons.

Les longerons **22** peuvent être équipés à chacune de leurs extrémités d'une roue **5.** Les roues **5** peuvent être toutes identiques et libres en rotation selon un axe vertical. Il s'agit de roues folles qui confèrent au dispositif **1** une grande maniabilité. La stabilité du dispositif peu cependant en être entachée, notamment au moment où le patient prend appui sur le dispositif **1** pour s'installer sur l'assise **42.** Les roues folles peuvent être pourvues chacune d'un système de blocage individuel de sorte à éviter les déplacements intempestifs du dispositif **1.** Cette disposition reste cependant peu pratique car les roues folles doivent être ensuite individuellement libérées de leur frein une fois le patient en place sur l'assise **42.** De préférence, le dispositif **1** comporte au moins une roue fixe, préférentiellement deux roues fixes **5a, 5b,** de sorte à limiter les déplacements non contrôlés du dispositif **1.** Les roues fixes **5a, 5b** sont de préférence disposées sur la portion courte **21b** des longerons **21.** Elles sont en outre avantageusement disposées sur leur face intérieure de sorte à limiter l'encombrement du dispositif **1.** Un moyen de freinage **441** permet d'immobiliser au moins l'une des roues fixes **5a, 5b,** de préférence les deux roues fixes en même temps. Un tel moyen de freinage peut être par exemple un ou plusieurs tampons actionnables par un câble **442** entre une position de contact sur la roue, permettant de la freiner, et une position éloignée de la roue. Le câble **442** peut être activé par une commande manuelle **44** disposée à portée du patient. La commande manuelle est activable par le patient indépendamment de sa situation, qu'il soit installé sur l'assise **42** ou au contraire en appui sur le dispositif pour s'y installer. Le patient peut facilement activer manuellement le frein tout en prenant appui sur le dispositif **1,** ce qui facilite l'opération de relevage lorsqu'il est au sol et limite les risques de perte d'équilibre lors de l'opération. Il est inutile qu'une tierce personne maintienne le dispositif **1,** ce qui confère au patient toute l'autonomie requise.

Bien que le châssis **2** soit ici décrit avec **4** roues, la présente invention inclut toute variante, y compris un châssis comportant 3 roues seulement. Par exemple, la traverse **22** peut être disposée à l'extrémité des longerons **22** de sorte à former un U, les longerons se résumant à leur portion longue **21a.** Un troisième longeron peut être disposé en partie centrale de la traverse **22** à l'opposé des deux longerons **21.** Ce troisième longeron peut être équipé d'une roue à son extrémité de sorte que le dispositif d'assistance **1** possède trois roues.

La commande de frein **44** est de préférence disposée sur l'un des accoudoirs **43.** Elle permet d'actionner le câble **442** et de freiner les roues fixes **5a, 5b.** La position du siège **4** étant variable par rapport aux roues 5 du dispositif, La longueur du câble **442** est telle que le frein peut être activé indépendamment de la position du siège **4.**

Le mât **3** est fixé à la traverse **22** par un pilier d'encrage **31.** Il comprend un ou plusieurs supports mobiles **32a, 32b** pouvant coulisser les uns par rapport aux autres selon leur axe longitudinal (figure 4). Le mât **3** peut ainsi être déployé de manière télescopique depuis une position rétractée, vers une position déployée. Le siège **4** est fixé au support mobile **32** ou au dernier des supports mobiles **32b,** de sorte à pouvoir être mu depuis une position basse vers une position haute et inversement. Le siège **4** est fixé de telle sorte que lorsque le mât **3** est en position rétractée, l'assise **42** repose sur le sol. En d'autres termes, la partie inférieure **415** du dossier **41** reste libre au moins sur une hauteur égale à la hauteur du châssis **2.** La hauteur du châssis **2** désigne la distance séparant le dessus **221c** de la traverse **22** au sol. Elle peut être comprise entre 10 et 20 cm environ, ou de l'ordre de 12 à 15 cm.

Les longerons **21,** en particulier leurs portions longues **21a,** sont suffisamment espacés l'un de l'autre pour permettre le passage de l'assise **42** jusqu'au sol. Le mât **3** comporte un dispositif de levage (non représenté) permettant de le déployer et de le rétracter. Un tel dispositif peut être par exemple une vis sans fin, un vérin, un système à câbles enroulés ou tout autre dispositif adéquat pour le déploiement des supports mobiles **32a, 32b.** Le dispositif de levage est de préférence incorporé dans le mât **3.** Il peut être actionné par un moteur électrique (non représenté) disposé dans le mât **3,** ou dans le châssis.

Les longerons **21** et/ou la traverse **22** peuvent comporter des renforts internes ou externes. Par exemple, une des extrémités ou les deux extrémités de chaque longeron **21** peuvent être équipées d'un renfort interne. La figure 3b montre un exemple de tels renforts **225a, 225b** disposés à l'intérieur de la structure creuse du châssis **2.**

Le dispositif d'assistance **1** permet ainsi un grand débattement du siège 4, depuis sa position basse où l'assise **42** est en contact avec le sol, vers une position haute où l'assise permet au patient de se mettre debout aisément. En position haute, l'assise est à une hauteur comprise entre environ 50 cm et 1 m, ou entre environ 60 cm et 90 cm, ou de l'ordre de 70 cm, en fonction des usages du dispositif **1** et de la taille des patients.

Le moteur électrique impliqué dans le déploiement du mât **3** peut être actionné au moyen d'un dispositif de commande pouvant être fixé ou intégré au dispositif **1,** ou bien indépendant du dispositif **1.** La commande du mât **3** peut être par exemple actionnée depuis un accoudoir 43. Cette disposition n'est cependant pas optimale, car elle oblige le patient au sol à atteindre l'accoudoir **43** pour abaisser l'assise **42** jusqu'au sol. Le dispositif de commande est avantageusement libre et relié au dispositif d'assistance **1** par un fil électrique torsadé. Il peut prendre la forme d'un boitier comportant les commandes nécessaires pour actionner le mât **3** et adapter la position du siège **4.** Un ou plusieurs systèmes d'accroches peuvent être disposés sur le dispositif d'assistance **1** pour y fixer de manière amovible le boitier de commande. Par exemple, un système de clips ou un logement adapté peut être aménagé sur le châssis pour y loger le boitier de commande, de telle sorte que le patient à terre puisse s'en emparer facilement pour abaisser le siège. Un autre système d'accroche, identique ou différent peut être aménagé sur le siège **4,** permettant au patient d'y loger le boitier de commande une fois installé sur l'assise **42.**

Le dispositif de commande est alternativement une télécommande que le patient peut conserver sur lui et qui permet d'actionner le mât **3,** même à distance.

Le moteur impliqué dans l'activation du mât **3** peut en outre être en mesure d'activer le freinage des roues fixes **5a, 5b.** A cet effet, le dispositif de commande peut comporter, en plus des commandes du mât **3,** une commande du freinage au moyen de systèmes de freinage **441** adaptés. Le patient est alors en mesure d'immobiliser le dispositif d'assistance **1** tout en conservant les deux mains libres. Une fois installé sur l'assise, il lui suffit d'actionner la commande pour libérer les freins.

Selon un mode de réalisation encore plus avantageux, une ou plusieurs des roues fixes **5a, 5b** sont en outre motrices, activables par un moteur électrique, pouvant être le même moteur que celui impliqué dans l'activation du mât **3** ou un autre moteur. Un moteur indépendant pour chaque roue peut être prévu. Dans ce cas, le freinage est effectué par le ou les moteurs connectés aux roues fixes **5a, 5b.** Le dispositif de commande, en plus de piloter le déploiement du mât **3,** comporte ici le moyen d'activer le ou les moteurs des roues fixes, permettant ainsi de faire avancer et de tourner le dispositif d'assistance **1.** Dans le cas d'une télécommande, le patient au sol peut facilement piloter à distance le dispositif d'assistance **1** pour le rapprocher de lui et s'y installer. Alternativement ou en plus, la commande de frein **44** disposée sur l'accoudoir **43** peut être remplacée par un système de pilotage tel qu'un joystick, permettant à la fois d'actionner le mât **3** et de piloter l'avancée et l'orientation du dispositif d'assistance **1.**

Une batterie rechargeable peut être incluse sur le châssis 2 ou sur le mât **3.** Un dispositif d'alerte peut en outre être prévu pour informer le patient ou une tierce personne du niveau de charge de la batterie. D'autres accessoires peuvent être prévus, tels que ceinture de sécurité, capteurs permettant d'identifier la présence du patient sur le siège et/ou la position du siège **4,** ou dispositifs de connexion à un réseau de surveillance à distance.

Un système de débrayage peut être prévu pour permettre de libérer les roues fixes **5a, 5b** et permettre au patient ou à une tierce personne d'utiliser le dispositif d'assistance **1** de manière manuelle. En particulier, le dispositif d'assistance **1** peut ainsi être utilisé indifféremment en milieu hospitalier par les personnels soignants et à domicile pour un usage autonome.

Une commande de frein additionnelle peut être disposée sur le mât **3** de sorte à pouvoir être actionnée par une tierce personne. Alternativement ou en plus, une commande de frein à pied peut être disposée sur le châssis pour être utilisées par une tierce personne.

Le dispositif d'assistance **1** tel que décrit ici peut être utilisé dans différente configurations. Le patient, à son domicile, peut l'utiliser de manière totalement autonome, pour se relever d'une chute, pour se redresser d'un fauteuil et passer d'un endroit à un autre, ou pour faciliter la vie quotidienne en permettant d'adapter la hauteur du siège. Le patient peut ainsi aisément accéder à ses placards les plus bas, ou au contraire à des étagères élevées sans risquer de perte d'équilibre ou d'efforts trop importants. Le dispositif d'assistance **1** n'exclut pas l'aide de tiers. Le mât **3** et/ou le dossier **41** peuvent être pourvus d'une ou plusieurs poignées permettant un tiers de manipuler le dispositif d'assistance **1** alors que le patient y est installé. Le personnel médical peut également mettre à profit le dispositif d'assistance **1** dans ses tâches quotidiennes avec ses patients. Le dispositif d'assistance **1** peut être exploité sous plusieurs versions, motorisées ou non, en fonction des usages prévus.

Dans la version décrite ci-dessus, l'assise **42** est souple et disposée sur les axes **420a, 420b.** Bien que l'assise **42** puisse être fixée de manière définitive sur les axes **420a, 420b,** elle peut alternativement y être disposée de manière amovible. L'assise **42,** souple, peut comporter à cet effet un enroulement creux sur chacun de ses côtés permettant d'y insérer les axes **420a, 420b.** Il est entendu que l'enroulement creux peut être remplacé par un système d'œillets, ou d'anneaux ou toute alternative équivalente. L'assise **42** peut alors être aisément glissée sur les axes pour y être installée ou retirée. Selon cette disposition, des moyens de maintien **60a, 60b** (figure 6) peuvent être prévus pour empêcher l'assise **42** de glisser inopinément des axes **420a, 420b.** De tels moyens de maintien peuvent être par exemple des capuchons pouvant s'insérer dans l'extrémité des axes **420a, 420b** et comportant une tête plus large permettant de maintenir l'assise en place. Ils peuvent être par exemple vissés ou clippsés, ou comporter un système de clampage à levier, ou tout autre dispositif adéquat. De la sorte, le patient, lorsqu'il est à terre, peut indifféremment se hisser sur l'assise **42** en position basse ou bien désolidariser l'assise **42** des axes **420a, 420b,** s'asseoir dessus et ensuite insérer à nouveau les axes **420a, 420b** pour initier le relevage.

La figure 7 montre une assise **42'** différente pouvant être disposée sur les axes **420a, 420b** en remplacement de l'assise souple **42** décrite ci-dessus, en fonction des besoins. L'assise **42'** peut être par exemple rigide, ce qui est plus adapté au transfert des patients. L'assise **42'** comporte un ou plusieurs anneau **42a', 42b'** dans lesquels les axes **420a, 420b** peuvent coulisser ou tout autre moyen adéquat permettant de disposer l'assise sur les axes **420a, 420b.** Un moyen de maintien **60a, 60b** tel que décrit ci-dessus, peut être prévu pour maintenir l'assise **42'.**

Une assise amovible et comportant des pieds peut alternativement être disposée sur les axes **420a, 420b.** Une telle assise, de préférence rigide, à l'instar de l'assise rigide décrite ci-dessus, comporte les moyen nécessaires pour être glissée sur les axes **420a, 420b.** Une telle assise comporte en outre plusieurs pieds, au moins trois, de préférence quatre, de sorte à pouvoir faire office de siège indépendant. Les axes **420a, 420b** du dispositif d'assistance peuvent alors être glissés dans l'assise, lorsque le patient est assis dessus, de sorte à pouvoir le déplacer facilement d'un endroit à un autre sans l'obliger à changer sa position et sans le transférer d'un support à un autre support. Une telle disposition est avantageuse, notamment pour disposer le patient sous la douche ou dans d'autres endroits où son transfert peut être délicat. Les pieds peuvent être pliables, rétractables ou amovibles, de sorte à ne pas entraver le déplacement du patient une fois installé sur le dispositif.

En outre, le dispositif d'assistance **1** selon la présente description peut comporter un repose-pied **50** pouvant être disposé sur la châssis (figure 6). De préférence, le repose-pied **50** est amovible de sorte à conférer une modularité optimale au dispositif d'assistance **1.** Il peut comprendre par exemple deux supports latéraux **50a, 50b** pouvant être fixés chacun sur un bras du châssis. Les supports **50a, 50b** peuvent comporter par exemple des clips sur leurs surfaces inférieures adaptés aux dimensions du châssis. Le repose-pied **50** comprend une surface d'appui **50c,** entre les supports, adaptée pour recevoir les pieds du patient, une fois qu'il est assis sur l'assise en position haute. Cela permet notamment qu'une tierce personne manipule le dispositif d'assistance **1,** et conduise la patient d'un endroit à un autre en maintenant ses pieds au-dessus du sol.

Alternativement ou en plus, le dispositif d'assistance **1** peut être pourvu de capteurs de pression, permettant de déterminer le poids du patient. De tels capteurs de pression peuvent être par exemple incorporés à l'assise **42'** rigide de sorte à faire office de pèse personne, ou bien à l'assise indépendante pourvue de pieds. Alternativement ou en plus, de tels capteurs de pressions peuvent être disposés au niveau des roues, dans la structure du châssis, au niveau du mât ou ailleurs sur le dispositif. Cela permet notamment de limiter les manipulations du patient lorsqu'il doit être pesé régulièrement dans le cadre d'un suivi médical. Sa pesée est dans ce cas concomitante à son déplacement ou à son transfert. La valeur du poids ainsi déterminée peut être affichée sur un afficheur digital ou par tout autre moyen d'affichage disposés sur le dispositif d'assistance, ou transmis à un terminal.

Alternativement ou en plus, le dispositif d'assistance **1** peut être pourvu d'un système de détection de chute. Un tel système peut par exemple comporter un dispositif de détection de mouvement, ou un capteur de son, ou de vibration, ou un ensemble de plusieurs types de capteurs. Un système d'analyse peut y être associé de sorte à déterminer s'il s'agit d'une chute. Un tel système d'analyse peut inclure un module d'intelligence artificielle ou de deep lerning. Alternativement, le patient peut être équipé d'un détecteur de chute adapté pour communiquer avec le dispositif d'assistance **1** en cas de chute. Lorsqu'il est motorisé et qu'une chute est détectée, le dispositif d'assistance **1** peut être automatiquement activé vers le patient pour lui porter assistance et l'aider à se relever. Des systèmes de guidage automatiques connus de l'homme de métier peuvent être prévus à cet effet.

Selon les usages prévus du dispositif d'assistance **1,** différents ensembles d'accessoires et d'options parmi ceux décrits ci-dessus peuvent y être associés. Le dispositif d'assistance 1 peut être par exemple commercialisé en combinaison avec un kit d'accessoires comprenant une assise souple **42,** une assise rigide **42',** pouvant être pourvue de capteurs de pression ou non, et un repose pied **50.**

La présente description couvre ainsi une méthode de relevage d'un patient à faible autonomie, à l'aide du dispositif d'assistance décrit ici. La méthode comprend une première étape de rapprochement du dispositif du patient. Lorsque le dispositif d'assistance est motorisé, le patient peut le manipuler à distance par exemple à l'aide d'une télécommande. En milieu hospitalier, un membre du corps médical peut rapprocher manuellement le dispositif du patient. Alternativement, le rapprochement peut être entièrement déclenché et guidé par le dispositif lui-même s'il comporte un système de détection et/ou de localisation du patient et un système de guidage autonome. Lorsque le dispositif n'est pas motorisé et que le patient est seul, il doit pouvoir se déplacer au sol jusqu'au dispositif d'assistance qui lui permettra de se relever.

La méthode comporte une étape d'abaissement de l'assise jusqu'au contact du sol de sorte à permettre au patient de s'y installer. Une étape de remplacement de l'assise peut être prévue de sorte à équiper le dispositif d'assistance avec une assise souple et de faible épaisseur telle que décrite ci-dessus, laquelle est adéquate dans une telle situation. Le remplacement de l'assise peut intervenir au moment de relever le patient, soit par le patient lui-même soit par une tierce personne. Alternativement le remplacement de l'assise peut être prévu de manière préalable, par exemple lorsque le dispositif d'assistance est pré-configuré pour une telle utilisation.

La méthode comprend une étape de mise en soutient du patient. Le patient peut s'installer sur l'assise directement, soit seul, soit avec l'aide d'une tierce personne de sorte à pouvoir être relevé grâce au dispositif d'assistance. Alternativement, l'assise peut être désolidarisée du dispositif d'assistance et placée sous le patient, soit par lui-même, soit avec l'aide d'une tierce personne. Dans ce cas, une étape de reconnexion de l'assise avec le dispositif doit être prévue avant de relever le patient. Cette étape de reconnexion nécessite de rapprocher davantage le dispositif d'assistance de sorte à permettre de disposer à nouveau l'assise sur le dispositif d'assistance sans déplacer le patient.

La méthode comporte une étape ultérieure de relevage du patient. Cette étape implique la remontée de l'assise grâce au système motorisé décrit ci-dessus jusqu'à une hauteur adéquate pour permettre au patient de se redresser.

La présente description couvre également une méthode de déplacement d'un patient de faible autonomie. Le déplacement du patient comprend l'étape de disposer l'assise à une hauteur suffisante de sorte que les pieds du patient n'entrave pas le déplacement du dispositif d'assistance une fois qu'il installé dessus. La méthode de déplacement peut comprendre l'étape supplémentaire de remplacement de l'assise de sorte à équiper le dispositif d'assistance par une assise rigide, plus appropriée qu'une assise souple. En particulier, l'assise souple peut être remplacée par une assise rigide comme décrite ci-dessus, ou bien par une assise indépendante pourvue de pieds. Le cas échéant, le poids du patient peut être déterminé lorsqu'il est installé sur l'assise, grâce aux capteurs de pression décrits plus haut. La méthode de déplacement du patient peut comporter une étape d'installation d'un repose pied, soit juste avant le déplacement du patient, soit lors d'une étape préalable de pré-configuration du dispositif d'assistance pour cet usage particulier. Le déplacement peut être effectué par une tierce personne. Alternativement, si le dispositif d'assistance est motorisé, le déplacement peut être effectué de manière totalement autonome.

La présente description couvre également une méthode de transfert d'un patient de faible autonomie, depuis un premier support vers un second support, au moyen du dispositif d'assistance ici décrit. Les premier et second supports comprennent tout élément sur lequel un patient peut être installé, tel qu'un lit, un fauteuil, un sofa, un habitacle de véhicule ou tout autre équipement similaire. Le transfert comporte une étape de réglage de la hauteur de l'assise du dispositif d'assistance, soit par le patient soit par une tierce personne, de sorte à faciliter son passage depuis le premier support vers l'assise. L'assise peut être mise à la même hauteur que le premier support par exemple. La méthode de transfert peut comprendre l'étape supplémentaire de remplacement de l'assise de sorte à équiper le dispositif d'assistance par une assise rigide, plus appropriée qu'une assise souple. Le cas échéant, le poids du patient peut être déterminé lorsqu'il est installé sur l'assise, grâce aux capteurs de pression décrits plus haut. La méthode de transfert comporte une étape d'accueil du patient sur l'assise depuis le premier support et une étape d'installation du patient depuis l'assise vers le second support. Le transfert du patient peut bien entendu comprendre le déplacement du patient tel que décrit plus haut.

### Numéros de référence employés sur les figures

- 1: Dispositif d'assistance
- 2: Châssis
- 21: Longeron
- 21a: Portion longue
- 21b: Portion courte
- 22: Traverse
- 3: Mât
- 31: Pilier d'encrage
- 32, 32a, 32b: Supports mobiles
- 4: Siège
- 41: Dossier
- 410, 410': fond
- 410a, 410b,: Armatures latérales
- 410a', 410b' 411a, 411b,: Armatures centrales
- 411a', 411b' 412: Façade
- 413a, 413b,: Points de fixation
- 413a', 413b' 414a, 414b: Boutons de liaison
- 415: Partie inférieure du dossier
- 42, 42': Assise
- 42a', 42b': Moyens de maintien
- 420a, 420b: Axes
- 43: Accoudoir
- 44: Commande de frein
- 441: Moyen de freinage
- 442: Câble
- 5, 5a, 5b, 5c, 5d: Roues
- 50: Repose pieds
- 50a, 50b: supports
- 50c: Surface d'appui

## Revendications

1. Dispositif d'assistance (1) comprenant un châssis (2), surmonté d'un mât unique (3) auquel est fixé un siège (4), le mât comprenant un pilier d'encrage (31) au châssis et au moins un support mobile (32) auquel le siège (4) est fixé par son dossier (41) de telle sorte que sa partie inférieure (415) reste libre au moins sur une hauteur égale à la hauteur du châssis, le mât pouvant être déployé depuis une position rétractée, où l'assise (42) du siège (4) est en contact avec le sol, vers une position déployée où l'assise du siège (4) est à une hauteur comprise entre environ 50 cm et 1 m, et inversement, **caractérisé en ce que** le siège comporte une assise (42, 42') fixée à deux axes (420a, 420b), étant dépourvu de renfort entre les axes (420a, 420b), **en ce que** le dossier comporte un fond (410), au moins une armature centrale (411a, 411b, 411a', 411b'), deux armatures latérales (410a, 410b, 410a', 410b') et une façade (412) disposée parallèlement au fond (410), où la au moins une armature centrale et les armatures latérales sont en contact à la fois avec le fond (410) et avec la façade (412), où les armatures latérales sont fixées ou intégrées aux axes (420a, 420b) de sorte à les maintenir parallèles lorsque l'assise est souple et qu'une lourde charge y est déposée.

2. Dispositif selon la revendication 1, la au moins une armature centrale et les armatures latérales étant disposées parallèlement au mât (3), entre le fond (410) et la façade (412).

3. Dispositif selon l'une des revendications 1 ou 2, lesdites armatures latérales étant des plaques longitudinales, ou bien moulées avec l'un ou l'autre de la façade (412) et du fond (410), et dont la largeur forme un angle droit avec le fond (410) et la façade (412) du dossier (41) et est orientée dans le même plan ou un plan parallèle aux axes (420a, 420b) de l'assise.

4. Dispositif selon l'une des revendications 1 à 3, le siège comportant au moins un accoudoir escamotable (43) entre une position d'appui et une position escamotée, chaque au moins un accoudoir escamotable (43) étant fixé au siège au moyen d'un bouton de liaison (414a, 414b) disposé sur la face extérieure des armatures latérales (410a, 410b) correspondantes.

5. Dispositif selon la revendication 4, les armatures latérales (410a, 410b) étant élargies à l'endroit de fixation des boutons de liaison (414a, 414b) de sorte à en augmenter la surface de contact.

6. Dispositif selon l'une des revendications 1 à 5, la au moins une armature centrale (411a, 411b) comportant au moins un point de fixation (413a, 413b) au mât (3).

7. Dispositif selon la revendication 6, comportant deux ou trois points de fixation (413a, 413b) disposés sur la portion supérieure de la ou des armatures centrales correspondant à la moitié ou aux deux tiers de leur longueur totale de sorte à laisser libre la partie inférieure (415) du dossier (41).

8. Dispositif selon l'une des revendications 1 à 7, le châssis comprenant une traverse (22) disposée entre deux longerons (21), ladite traverse étant creuse et comportant au moins une éclisse (222a, 222b) servant d'encrage pour le mât (3).

9. Dispositif selon l'une des revendications 1 à 8, le châssis comprenant au moins une roue fixe (5a, 5b) et un système de frein (441) actionnable par une commande (44) disposée sur l'un des accoudoirs (43) ou accessible à distance du dispositif d'assistance (1).

10. Dispositif selon la revendication 9, le dispositif comportant un moteur adapté à l'entrainement de la au moins une roue fixe (5a, 5b), la commande (44) permettant de piloter le déplacement et le freinage du dispositif (1) par ledit moteur.

11. Dispositif selon l'une des revendications 1 à 10, ladite assise étant amovible et maintenue par au moins un moyen de maintien (60a, 60b) sur les axes (120a, 120b), ladite assise pouvant être sélectionnée parmi une assise souple (42) et une assise rigide (42') ou une assise indépendante pourvue de pieds.

12. Dispositif selon l'une des revendications 1 à 11, ladite assise étant une assise souple (42), dont l'épaisseur est inférieure ou égales à 1 cm, ou inférieure ou égale à environ 5 mm, étant disposée entre les deux axes (420a, 420b) de manière lâche, de sorte à descendre sous le niveaux desdits axes, et étant constituée d'un polymère naturel ou synthétique compatible avec les exigences d'hygiène requises dans les milieux médicaux.

13. Dispositif selon l'une des revendications 1 à 12, comportant en outre au moins un capteur de pression adapté à mesurer le poids d'un patient.

14. Dispositif selon l'une des revendications 1 à 13, comportant en outre un repose-pied amovible comportant deux support latéraux 50a, 50b adaptés pour reposer sur le châssis et une surface d'appui 50c.

15. Dispositif selon l'une des revendications 1 à 14, comprenant en outre un dispositif de détection de chute du patient et un système de déplacement automatisé adapté pour déplacer le dispositif vers le patient en cas de détection de chute.

16. Méthode de manipulation d'un patient de faible autonomie, comprenant l'un ou plusieurs du relevage, du déplacement et du transfert dudit patient, chacun du relevage, du déplacement et du transfert dudit patient étant effectué à l'aide du dispositif d'assistance selon la revendication 13, la méthode de manipulation comprenant une étape de pesage concomitante à la manipulation du patient, au moyen d'un capteur de pression.

## Patentansprüche

1. Hilfsvorrichtung (1) mit einem Gestell (2), das von einem einzelnen Mast (3) überragt wird, an dem ein Sitz (4) befestigt ist, wobei der Mast eine Säule (31) zur Verankerung am Gestell und mindestens einen beweglichen Träger (32) umfasst, an dem der Sitz (4) mit seiner Rückenlehne (41) so befestigt ist, dass sein Unterteil (415) mindestens über eine Höhe frei bleibt, die gleich der Höhe des Gestells ist, wobei der Mast aus einer eingefahrenen Position, in der die Sitzfläche (42) des Sitzes (4) den Boden berührt, in eine ausgefahrene Position ausgefahren werden kann, in der sich die Sitzfläche des Sitzes (4) auf einer Höhe zwischen etwa 50 cm und 1 m befindet, und umgekehrt, **dadurch gekennzeichnet, dass** der Sitz eine Sitzfläche (42, 42'), die an zwei Achsen (420a, 420b) befestigt ist, wobei sie zwischen den Achsen (420a, 420b) keine Versteifung aufweist, dass die Rückenlehne einen Boden (410), mindestens eine Mittelarmatur (411a, 411b, 411a', 411b'), zwei Seitenarmaturen (410a, 410b, 410a', 410b') und eine Vorderseite (412) aufweist, die parallel zum Boden (410) angeordnet ist, wobei die mindestens eine Mittelarmatur und die Seitenarmaturen sowohl mit dem Boden (410) als auch mit der Vorderseite (412) in Kontakt stehen, wobei die Seitenarmaturen an den Achsen (420a, 420b) befestigt oder in diese integriert sind, so dass sie parallel gehalten werden, wenn die Sitzfläche nachgibt und eine schwere Last darauf abgesetzt wird.

2. Vorrichtung nach Anspruch 1, wobei die mindestens eine Mittelarmatur und die Seitenarmaturen parallel zum Mast (3) zwischen dem Boden (410) und der Vorderseite (412) angeordnet sind.

3. Vorrichtung nach einem der Ansprüche 1 oder 2, wobei die Seitenarmaturen Längsplatten sind oder mit der Vorderseite (412) oder dem Boden (410) geformt sind und deren Breite einen rechten Winkel mit dem Boden (410) und der Vorderseite (412) der Rückenlehne (41) bildet und in der gleichen Ebene oder einer Ebene parallel zu den Achsen (420a, 420b) der Sitzfläche ausgerichtet ist.

4. Vorrichtung nach einem der Ansprüche 1 bis 3, wobei der Sitz mindestens eine Armlehne (43) aufweist, die zwischen einer Stützposition und einer eingeklappten Position einklappbar ist, wobei jede mindestens eine einklappbare Armlehne (43) mittels eines Verbindungsknopfs (414a, 414b), der an der Außenseite der entsprechenden Seitenarmaturen (410a, 410b) angeordnet ist, am Sitz befestigt ist.

5. Vorrichtung nach Anspruch 4, wobei die Seitenarmaturen (410a, 410b) an der Stelle der Befestigung der Verbindungsknöpfe (414a, 414b) verbreitert sind, so dass ihre Kontaktfläche vergrößert wird.

6. Vorrichtung nach einem der Ansprüche 1 bis 5, wobei die mindestens eine Mittelarmatur (411a, 411b) mindestens eine Stelle zur Befestigung (413a, 413b) am Mast (3) aufweist.

7. Vorrichtung nach Anspruch 6 mit zwei oder drei Befestigungspunkten (413a, 413b), die am oberen Abschnitt des oder der Mittelarmaturen angeordnet sind, der der Hälfte oder zwei Dritteln ihrer Gesamtlänge entspricht, so dass der untere Teil (415) der Rückenlehne (41) frei bleibt.

8. Vorrichtung nach einem der Ansprüche 1 bis 7, wobei das Gestell einen Querträger (22) umfasst, der zwischen zwei Längsträgern (21) angeordnet ist, wobei der Querträger hohl ist und mindestens eine Lasche (222a, 222b) aufweist, die als Verankerung für den Mast (3) dient.

9. Vorrichtung nach einem der Ansprüche 1 bis 8, wobei das Gestell mindestens ein feststehendes Rad (5a, 5b) und ein Bremssystem (441) umfasst, das durch eine Steuerung (44) betätigt werden kann, die an einer der Armlehnen (43) angeordnet oder von der Hilfsvorrichtung (1) aus zugänglich ist.

10. Vorrichtung nach Anspruch 9, wobei die Vorrichtung einen Motor umfasst, der zum Antrieb des mindestens einen feststehenden Rades (5a, 5b) geeignet ist, wobei die Steuerung (44) die Bewegung und das Bremsen der Vorrichtung (1) durch den Motor steuern kann.

11. Vorrichtung nach einem der Ansprüche 1 bis 10, wobei die Sitzfläche abnehmbar ist und durch mindestens ein Haltemittel (60a, 60b) an den Achsen (120a, 120b) gehalten wird, wobei die Sitzfläche aus einer weichen Sitzfläche (42) und einer starren Sitzfläche (42') oder einer mit Füßen versehenen unabhängigen Sitzfläche auswählbar ist.

12. Vorrichtung nach einem der Ansprüche 1 bis 11, wobei die Sitzfläche eine weiche Sitzfläche (42) ist, deren Dicke kleiner oder gleich 1 cm oder kleiner oder gleich etwa 5 mm ist, die zwischen den beiden Achsen (420a, 420b) lose angeordnet ist, so dass sie unter die Höhe der Achsen absinkt, und die aus einem natürlichen oder synthetischen Polymer besteht, das mit den in medizinischen Umgebungen erforderlichen Hygieneanforderungen kompatibel ist.

13. Vorrichtung nach einem der Ansprüche 1 bis 12, die zusätzlich mindestens einen Drucksensor umfasst, der dazu geeignet ist, das Gewicht eines Patienten zu erfassen.

14. Vorrichtung nach einem der Ansprüche 1 bis 13, die zusätzlich eine abnehmbare Fußstütze mit zwei seitlichen Stützen (50a, 50b), die so beschaffen sind, dass sie auf dem Gestell ruhen, und einer Auflagefläche (50c) umfasst.

15. Vorrichtung nach einem der Ansprüche 1 bis 14, ferner umfassend eine Vorrichtung zur Erkennung eines Sturzes des Patienten und ein automatisiertes Bewegungssystem, das dazu geeignet ist, die Vorrichtung bei Erkennung eines Sturzes zum Patienten zu bewegen.

16. Verfahren zur Handhabung eines Patienten mit eingeschränkter Autonomie, das eines oder mehrere der Schritte Anheben, Bewegen und Umlagern des Patienten umfasst, wobei jedes Anheben, Bewegen und Umlagern des Patienten mit Hilfe der Hilfsvorrichtung nach Anspruch 13 durchgeführt wird, wobei das Handhabungsverfahren einen Wiegeschritt umfasst, der mit der Handhabung des Patienten mittels eines Drucksensors verbunden ist.

## Claims

1. An assistance device (1) comprising a frame (2), surmounted by a single mast (3) to which a seat (4) is fixed, the mast comprising a pillar (31) for anchoring to the frame and at least one mobile support (32) to which the seat (4) is fixed by its backrest (41) so that its lower part (415) remains free at least over a height equal to the height of the frame, the mast can be deployed from a retracted position, where the seat cushion (42) of the seat (4) is in contact with the ground, to a deployed position where the seat cushion of the seat (4) is at a height of between approximately 50 cm and 1 m, and vice versa, **characterised in that** the seat comprises a seat cushion (42, 42') fixed to two axes (420a, 420b), there being no reinforcement between the axes (420a, 420b), **in that** the backrest comprises a base (410), at least one central reinforcement (411a, 411b, 411a', 411b'), two lateral reinforcements (410a, 410b, 410a', 410b') and a front (412) arranged parallel to the base (410), where the at least one central reinforcement and the lateral reinforcements are in contact with both the base (410) and the front (412), where the lateral reinforcements are fixed to or integrated into the axes (420a, 420b) so as to keep them parallel when the base is flexible and a heavy load is placed on it.

2. Device according to claim 1, the at least one central reinforcement and the lateral reinforcements being arranged parallel to the mast (3), between the base (410) and the front (412).

3. Device according to one of claims 1 or 2, the said lateral reinforcements being longitudinal plates, or else moulded with one or other of the front (412) and the back (410), and whose width forms a right angle with the back (410) and the front (412) of the backrest (41) and is oriented in the same plane or a plane parallel to the axes (420a, 420b) of the seat.

4. Device according to one of claims 1 to 3, the seat comprising at least one armrest (43) retractable between a support position and a retracted position, each at least one retractable armrest (43) being fixed to the seat by means of a connecting button (414a, 414b) arranged on the outer face of the corresponding side reinforcements (410a, 410b).

5. Device according to claim 4, the lateral reinforcements (410a, 410b) being widened at the point where the connecting buttons (414a, 414b) are fixed so as to increase the contact surface.

6. Device according to one of claims 1 to 5, the at least one central reinforcement (411a, 411b) comprising at least one point of attachment (413a, 413b) to the mast (3).

7. Device according to claim 6, comprising two or three fixing points (413a, 413b) arranged on the upper portion of the central reinforcement or reinforcements corresponding to half or two thirds of their total length so as to leave the lower part (415) of the backrest (41) free.

8. Device according to one of claims 1 to 7, the frame comprising a cross-member (22) arranged between two longitudinal members (21), the said cross-member being hollow and comprising at least one fishplate (222a, 222b) serving as an anchorage for the mast (3).

9. Device according to one of claims 1 to 8, the frame comprising at least one fixed wheel (5a, 5b) and a brake system (441) that can be actuated by a control (44) located on one of the armrests (43) or accessible remotely from the assistance device (1).

10. Device as claimed in claim 9, the device comprising a motor adapted to drive the at least one fixed wheel (5a, 5b), the control (44) making it possible to control the movement and braking of the device (1) by said motor.

11. Device according to one of claims 1 to 10, said seat being removable and held by at least one holding means (60a, 60b) on the axes (120a, 120b), said seat being selectable from a flexible seat (42) and a rigid seat (42') or an independent seat provided with feet.

12. Device according to one of claims 1 to 11, the said base being a flexible base (42), the thickness of which is less than or equal to 1 cm, or less than or equal to approximately 5 mm, being arranged loosely between the two axes (420a, 420b), so as to descend below the level of the said axes, and being made of a natural or synthetic polymer compatible with the hygiene requirements demanded in medical environments.

13. Device according to one of claims 1 to 12, further comprising at least one pressure sensor adapted to measure the weight of a patient.

14. Device according to one of claims 1 to 13, further comprising a removable footrest comprising two lateral supports (50a, 50b) adapted to rest on the frame and a bearing surface (50c).

15. Device according to one of claims 1 to 14, further comprising a device for detecting if the patient has fallen and an automated movement system adapted to move the device towards the patient if a fall is detected.

16. A method of handling a patient with limited autonomy, comprising one or more of lifting, moving and transferring said patient, each of lifting, moving and transferring said patient being performed with the aid of the assistance device according to claim 13, the handling method comprising a weighing step concomitant with handling of the patient, by means of a pressure sensor.
